# DEMANDE DE BREVET EUROPEEN

(11) **EP 0 838 249 A1**
(43) Date de publication de la demande: **29.04.1998**
(21) Numéro de dépôt: 97118013.8
(22) Date de dépôt: 17.10.1997
(51) Int. Cl.: A63C 9/08

(54) **Dispositif de réglage de position d'une fixation sur une planche de glisse**

(30) Priorité: 25.10.1996 FR 9613157
(71) Demandeur: Salomon S.A., 74370 Metz-Tessy (FR)
(72) Inventeur: Couderc, Bernard, 74000 Annecy (FR); Bourdeau, Joel, 74410 Saint-Jorioz (FR)
(74) Mandataire: Lejeune, Benoit

(57) **Abrégé**

L'invention concerne un dispositif de réglage de position d'une fixation sur une planche de glisse comprenant:
une plaque de base (2) munie d'un orifice (20) et d'un bord (21) de l'orifice comprenant une première portion de surface périphérique (200);
un disque (3) ayant un contour qui déborde dudit orifice (20) et comprenant un bord (30) présentant une seconde portion de surface (300) destinée à entrer au contact de ladite première portion (200) lors de l'emboîtement du disque dans l'orifice (20)
des moyens d'ancrage (4) du disque (3) sur la planche actionnables au serrage pour maintenir le contact des portions de surface entre elles (200, 300),
   caractérisé en ce que l'une au moins desdites portions (200, 300) est sensiblement lisse et constitue une rampe de glissement pour l'autre portion et en ce que le dispositif comprend,
un moyen d'arrêt en rotation de la plaque de base (2), dans une position d'engagement lorsque les moyens d'ancrage (4) sont actionnés au serrage et aptes au désengagement lorsque les moyens d'ancrage (4) sont seulement partiellement desserrés; autorisant ainsi un mouvement en rotation de la plaque de base (2) par rapport au disque (3).

L'invention facilite le réglage de la position angulaire d'une fixation sur la planche de glisse.

## Description

L'invention se rapporte aux systèmes de fixation d'une chaussure sur une planche et plus précisément au domaine du surf de neige. Elle concerne un dispositif permettant le réglage de la position angulaire d'une fixation sur une planche, en particulier de surf de neige.

La pratique du surf de neige se fait à l'aide d'une planche allongée sur laquelle sont immobilisés les deux pieds d'un utilisateur par des éléments de retenue adaptés. Les positions adoptées pour la pratique de cette discipline peuvent être très variées. Les pieds sont généralement orientés de façon inclinée par rapport à l'axe longitudinal médian de la planche de plusieurs dizaines de degrés.

Pour permettre de réaliser un réglage angulaire adapté en fonction des besoins de l'utilisateur, le système le plus répandu consiste à prévoir un dispositif comprenant une plaque de base de forme allongée munie de moyens pour recevoir et solidariser une chaussure comprenant un trou central dans lequel se loge un disque qui est ancré directement dans la planche au moyen de plusieurs vis et qui maintient la plaque en position sur la planche par appui sur le bord du trou central.

Le document US 5,261,689 décrit un exemple d'un tel dispositif pour une fixation adaptée à recevoir une chaussure souple de surf. Dans ce cas particulier, le disque est muni d'un bord tronconique comportant une multitude de stries radiales qui forme un engrènement avec une multitude de stries de forme complémentaire d'un rebord de forme tronconique du trou central de la plaque. Le réglage de la plaque de base est effectué en dévissant les vis de fixation du disque et en déplaçant la plaque en rotation de l'angle voulu. L'un des problèmes rencontrés dans la pratique, provient de ce que par gravité, le disque reste emboîté et auto-centré dans le trou de la plaque de base. Ainsi, l'engrènement des stries est conservé et crée une force de frottement importante qui s oppose à la mise en rotation de la plaque lors du réglage manuel de celle-ci. Le réglage se fait donc par accoup rendant plus difficile la recherche de la position angulaire désirée.

De plus, les réglages successifs tendent à créer une usure précoce des stries pouvant conduire à une moindre tenue en rotation de la plaque de base. La plupart du temps, le dévissage du disque doit être finalement réalisé entièrement pour favoriser le soulèvement vertical du disque et permettre la rotation de la plaque par rapport au disque; ce qui rend l'opération de réglage longue et fastidieuse.

Le brevet US 5,236,216 concerne un dispositif similaire dans lequel le disque comprend une bordure circonférentielle formant avec le bord d'un orifice central de la plaque de base une surface d'appui annulaire s'inscrivant dans un plan sensiblement horizontal ou parallèle au plan de la planche. Cette surface d'appui comprend des rugosités ou des fines dents pour sécuriser suffisamment la plaque de base par friction. Ce dispositif est plus facile à régler mais ne peut pas assurer un auto-centrage efficace du disque dans l'orifice, ni une résistance importante à la rotation en raison de la configuration plane de la surface d'appui.

Le modèle d'utilité JP-(U)-3001977 concerne une fixation de surf de neige comprenant une plaque de base percée d'un orifice de montage pour un disque conçu de manière à pouvoir s'emboîter dans l'orifice selon une surface d'appui lisse en forme de tronc de cône. Un dispositif de blocage indépendant et décalé doté d'un verrou est prévu sur le côté de la plaque de base pour verrouiller la plaque de base par rapport à la planche. Ce dispositif n'est toutefois pas complètement satisfaisant car il est nécessaire d'utiliser un disque supplémentaire disposé entre la plaque de base et la planche qui comprend des logements de positionnement du verrou. La présence d'un tel disque crée surtout une surélévation de la chaussure par rapport à la planche; ce qui n'est pas très désirable pour pouvoir conserver des sensations suffisantes avec la planche.

Il existe sur le marché un dispositif de fixation dénommé 'Clicker' distribué par la société Shimano qui comprend une plaque de base munie d'un orifice pour la réception d'un disque central par emboitement de forme. Le disque comprend des dents situées sur le pourtour du bord du disque qui s'engagent dans plusieurs pions verticaux localisés à la périphérie du disque sur un rebord de la plaque de base. Une dizaine de pions sont espacés de quelques degrés l'un de l'autre et répartis sur une partie étendue du périmètre du bord de l'orifice central de l'ordre de 180 degrés environ; ce qui ne permet pas un désengagement aisé du disque pour effectuer le réglage angulaire. De plus, l'emboitement du disque de forme en cuvette dans l'orifice de la plaque de base ne permet pas un glissement du disque par rapport à la plaque de base. Pour changer l'orientation de la plaque par rapport au disque, il faut donc dévisser presque entièrement les vis d'ancrage du disque pour pouvoir le soulever suffisamment verticalement afin de désengager les dents et les pions formant le moyen d'arrêt en rotation. Le soulèvement vertical du disque n'est pas pratique et requiert, en général, l'emploi d'un tournevis afin de faire levier. De plus, il faut maintenir cet état pendant toute la durée de l'opération de réglage angulaire.

Le but de la présente invention est donc de proposer un dispositif de réglage en rotation d'une plaque de base avec un disque de blocage qui apporte une solution satisfaisante aux problèmes rencontrés des dispositifs de l'art antérieur.

Plus particulièrement, selon la présente invention, la plaque de base supportant généralement la chaussure peut être plus facilement déplacée en rotation tandis que les moyens d'ancrage du disque sont partiellement desserrés seulement. L'opération de réglage est ainsi beaucoup plus rapide. Le réglage peut se faire de manière plus continue et par déplacement sans accoup de la plaque de base; autorisant ainsi un réglage fin plus efficace.

Enfin le dispositif selon l'invention n'a pas d'éléments soumis à des frottements pouvant engendrer des problèmes d'usure et affecter le fonctionnement du dispositif.

Pour cela l'invention concerne un dispositif de réglage de position d'une fixation sur une planche de glisse, en particulier de surf de neige comprenant:
une plaque de base destinée à recevoir une chaussure; ladite plaque étant munie d'un orifice circulaire et dont le bord comprend une première portion de surface périphérique;
un disque central ayant un contour qui déborde dudit orifice circulaire et comprenant un bord périphérique présentant une seconde portion de surface destinée à entrer au contact de la première portion de surface lors de l'emboîtement du disque dans l'orifice de la plaque de base,
des moyens d'ancrage du disque central sur la planche actionnables au serrage pour maintenir fermement le contact des portions de surface entre elles sans possibilité de mouvement en rotation de la plaque de base par rapport au disque,
   caractérisé en ce que l'une au moins desdites portions de surface constitue une rampe de glissement pour l'autre portion de surface et en ce que le dispositif comprend, par ailleurs,
un moyen d'arrêt en rotation de la plaque de base par rapport au disque central, dans une position d'engagement lorsque les moyens d'ancrage sont actionnés au serrage et aptes au désengagement, par glissement d'une desdites portions de surfaces sur la rampe formée par l'autre et décentrage du disque central par rapport à l'orifice de la plaque lorsque les moyens d'ancrage sont seulement partiellement desserrés; autorisant ainsi un mouvement en rotation de la plaque de base par rapport au disque central.

L'invention peut aussi comprendre une plaque de base reliée directement à la planche par des moyens d'ancrage alors que c'est le disque central qui est mobile en rotation par rapport à la plaque de base. Ce cas inverse fait aussi partie du cadre fixé par l'invention.

De manière préférentielle, les deux portions de surfaces ont une forme complémentaire frusto-conique. On améliore ainsi le contact du disque sur la plaque; ce qui favorise, à la fois le glissement lors du décentrage du disque et le retour au centrage du disque.

Selon une autre caractéristique de l'invention, les moyens d'ancrage sont constitués de plusieurs vis passant au travers de trous répartis sur le disque central et destinées à s'ancrer dans la planche de glisse; le desserrage partiel des vis permettant un décentrage du disque par rapport à l'orifice de la plaque de base par déplacement latéral de la plaque de base qui provoque l'inclinaison du disque central. Ainsi, on obtient par simple décentrage du disque par rapport à la plaque de base, un désengagement du moyen d'arrêt et donc une liberté de mouvement en rotation de la plaque de base.

Selon une caractéristique avantageuse de l'invention, les portions de surface en contact l'une sur l'autre présentent une pente par rapport au plan général de la plaque de base comprise entre 25 et 45 degrés; de préférence comprise entre 30 et 35 degrés (valeurs limites incluses). Ces valeurs ont été choisies pour conserver à la fois une fonction d'auto-centrage du disque dans l'orifice de la plaque de base et favoriser le glissement du disque pour provoquer un décentrage lors du réglage en rotation de la plaque de base.

D'autres caractéristiques et avantages de l'invention seront mieux compris à l'aide de la description qui va suivre, en regard des dessins annexés qui illustrent, à titre d'exemple l'invention.
La figure 1 est une vue en perspective du dispositif de l'invention avant montage du disque sur la plaque de base;
la figure 2 est une vue de dessus du dispositif de l'invention de la figure 1;
la figure 3 est une vue de dessous du disque central seul selon le dispositif de l'invention;
la figure 4 est une vue de côté du disque central seul selon le dispositif de l'invention;
la figure 5 est une vue de dessus de détail de la figure 2;
la figure 6 est une vue en coupe selon VI-VI de la figure 5 en position de serrage du disque et donc de blocage du dispositif sur la planche;
la figure 7 est une vue en coupe similaire à celle de la figure 6, en position partiellement desserrée du disque;
la figure 8 est une vue en coupe similaire à celle de la figure 6, en position de réglage angulaire de la plaque de base du dispositif selon l'invention;
la figure 9 est une vue de dessus partielle selon une variante de l'invention;
la figure 10 est une vue de dessus partielle selon une autre variante de l'invention;
la figure 11 est une vue en coupe similaire à la figure 6 selon une autre variante de l'invention;
la figure 12 est une vue de côté du disque central seul selon la variante de la figure 11;
la figure 13 est une vue similaire à la figure 5 selon une autre variante de l'invention;
la figure 14 est une vue en perspective d'un dispositif selon une autre variante de l'invention;
la figure 15 est une vue en coupe du dispositif de la vue de la figure 14.

En se référant maintenant aux détails des dessins, les figures 1 et 2 représentent un dispositif de l'invention qui comporte, pour une meilleure compréhension de l'invention, une partie seulement des éléments d'une fixation de surf de neige adaptée à une chaussure souple.

Selon l'exemple représenté, le dispositif 1 comprend une plaque de base 2 destinée à reposer sur la surface supérieure d'une planche (non représentée) selon une orientation variable par rapport à l'axe longitudinal médian de la planche; généralement sensiblement transversale par rapport audit axe. La plaque peut comprendre des parois latérales 23, 24 s'étendant sensiblement verticalement pour un maintien latéral de la chaussure. Ces parois servent de support pour l'ancrage de moyens de fixation de la chaussure; en général, des moyens connus du type à sangles et verrous a cliquet (non représentés). Les parois se rejoignent vers l'arrière du dispositif par une paroi incurvée de talon 25 servant d'appui à un élément de support arrière 10 articulé sur les parois latérales 23, 24.

La plaque de base a sensiblement les dimensions d'une semelle de chaussure. Elle est munie dans sa partie centrale d'un orifice circulaire 20 d'environ 8 à 10 cm de diamètre. L'orifice est délimité par un bord périphérique et circulaire 21 de forme particulière comprenant, plus précisément, une portion de surface périphérique 200 de forme frusto-conique; c'est-à-dire, une portion dont la surface a la forme d'un anneau qui s'évase progressivement vers le haut.

De façon complémentaire, le dispositif comprend un disque central 3 présentant un contour qui déborde légèrement de l'orifice circulaire 20. Il est lui-même muni d'un bord périphérique 30 ayant une portion de surface 300 de forme sensiblement complémentaire de celle de la portion de surface 200 du bord de l'orifice 20, comme le montrent les figures 3 et 4. Il s'agit donc d'une portion de surface de forme frusto-conique de pente sensiblement égale à celle de la portion 200.

Par surface frusto-conique; il faut entendre une surface dont le profil est globalement incliné pour former une rampe de glissement mais qui n'est pas nécessairement rectiligne. Elle peut, en effet, être de profil concave ou, inversement, de profil convexe sans que l'on sorte pour autant du cadre de la présente invention.

Les portions de surface 200, 300 sont destinées à entrer en contact l'une avec l'autre pour former un emboîtement cône sur cône du disque dans l'orifice de la plaque de base. Un tel emboîtement a, entre autre, pour avantage de permettre un auto-centrage du disque dans l'orifice.

Le disque central 3 est solidarisé à la planche par des moyens d'ancrage 4 tels que des vis 40, 41, 42, 43 passant au travers de trous répartis sur le disque central. Dans l'exemple figuré, les vis sont au nombre de quatre et sont disposées aux quatre coins d'un carré 400 espacé de 4 cm pour répondre au standard actuellement le plus largement répandu.

Préférentiellement selon l'invention, les portions de surface 200, 300 en contact l'une avec l'autre sont prévues lisses de façon à favoriser le glissement l'une sur l'autre à la fois lors d'un déplacement de la plaque de base en rotation par rapport au disque et lors d'un glissement dans une direction radiale pour atteindre une position décentrée du disque relativement a l'orifice ou inversement pour reprendre une position centrée.

Même si ça n'est pas préférable, on peut toutefois admettre qu'une seule portion de surface soit lisse; alors que l'autre présente un état de surface rugueux ou strié. Dans ce cas, la portion de surface lisse fait l'office de rampe pour permettre le glissement de l'autre surface sur celle-ci.

Comme le montre la figure 5, le dispositif comprend un moyen d'arrêt en rotation de la plaque de base 2 par rapport au disque central 3 qui est formé par un engrènement d'une série de dents 310 positionnées sur le pourtour du bord 30 du disque; en prise avec un moyen d'engagement 22 occupant une portion d'arc limitée et comprenant des éléments en saillie 220, 221, 222 positionnés sur la plaque de base 2. Le nombre d'éléments en saillie peut être variable pour assurer une retenue en rotation suffisante; un étant le minimum à prévoir. Il est important pour un bon fonctionnement de l'invention que la longueur de la portion d'arc formée par l'occupation du moyen d'engagement soit courte; ne dépassant pas 90 degrés environ, de préférence, inférieure à 20 degrés, afin de permettre un désengagement aisé du moyen d'arrêt. Bien entendu, la bonne longueur d'arc est fonction de la géométrie de l'engrènement plus ou moins dégageant (stries, dents,...) ou encore des matériaux utilisés à coefficient de frottement plus ou moins faible ; et ce pour répondre au compromis entre un blocage en rotation suffisant de la plaque et une facilité de désengagement du moyen d'arrêt lors du réglage.

Bien entendu, les dents peuvent être remplacées par des stries ou des alvéoles de formes et dimensions variables sans que l'on sorte pour autant du cadre de la présente invention.

Dans l'exemple décrit, le bord périphérique 30 du disque central comprend une lèvre supérieure 330 portant ladite série de dents 310. Cette lèvre prolonge radialement la portion de surface 300 et prend appui sur un rebord annulaire plat 230 du bord 21 de l'orifice de la plaque de base lorsque le disque est en position emboîtée dans l'orifice; ledit rebord 230 portant ledit moyen d'engagement fixe 22.

Les éléments en saillie 220, 221, 222 sont constitués de pions orientés verticalement et logés dans le rebord 230 de la plaque et coopèrent avec la série de dents 310 garnissant la périphérie de la lèvre 330 du disque.

Le fonctionnement de l'invention va être décrit en référence aux figures 5 à 7. Les figures 5 et 6 montrent le dispositif en position de blocage de la plaque de base par rapport au disque. Pour le serrage du disque par les vis d'ancrage 4, une pression importante est exercée sur la portion de surface 200 du bord de l'orifice; ce qui maintient la plaque contre la planche. Pour un bon fonctionnement, on doit prévoir un jeu entre la surface inférieure du disque et la surface de la planche pour contrôler l'intensité du serrage. Dans cette configuration, le disque 3 est parfaitement emboîté dans l'orifice 20 et le moyen d'arrêt est en position d'engagement de sorte que la rotation de la plaque 2 est impossible.

Pour réaliser le réglage en rotation de la plaque de base, il suffit de desserrer les vis d'ancrage 4 de quelques tours seulement pour autoriser un léger jeu vertical du disque comme le montre la figure 7. Dans ce cas, la rotation de la plaque est toujours interdite du fait que le disque reste emboîté dans l'orifice de la plaque par son propre poids.

Pour réaliser le désengagement du moyen d'arrêt en rotation, il suffit d'obtenir l'inclinaison du disque par soulèvement du disque du côté opposé au moyen d'arrêt comme montré à la figure 8 ou encore sur la figure 5 en lignes pointillées. La lèvre supérieure 330 qui comprend les dents 310 s'éloigne des éléments en saillie 22 de la plaque. Dans cette configuration, la plaque peut être déplacée en rotation dans le sens et de la valeur angulaire souhaités.

Pour obtenir le blocage du disque, il suffit de réaliser l'opération de resserrage des vis et le disque reprend sa position centrée dans l'orifice et bloque la plaque de base dans sa nouvelle position sur la planche.

De préférence, les portions de surface 200, 300 en contact l'une sur l'autre présentent une pente A par rapport au plan général P de la plaque de base comprise entre 25 et 45 degrés; de préférence comprise entre 30 et 35 degrés (valeurs limites incluses). Le choix de ces valeurs est lié au besoin d'assurer a la fois un auto-centrage du disque pour faciliter son positionnement, un emboîtement présentant une certaine résistance à la rotation en position de serrage de la plaque et aussi un emboîtement qui autorise un glissement radial en particulier pour favoriser le décentrage lors du réglage.

La figure 9 illustre un mode de réalisation différent du moyen d'arrêt dans lequel les éléments en saillie 220, 221, 222 sont des dents de forme complémentaire à celles présentes sur le pourtour du disque. La forme de celles-ci est, par exemple, en dents de scie et deux dents adjacentes sont séparées d'un espace de forme complémentaire. Une telle forme de dents a pour avantage d'être facilement dégageante et réengageante lors du recentrage du disque.

La figure 10 montre une autre variante dans laquelle le moyen d'arrêt en rotation est formé par l'engrènement d'une série de dents 210 positionnées sur le pourtour du bord 21 de la plaque de base, et est en prise avec un moyen d'engagement 32 comprenant plusieurs éléments en saillie 320, 321, 322 positionnés sur le bord du disque. Dans ce cas, la lèvre supérieure 330 comprend le moyen d'engagement 32 sous forme de trois dents 320, 321, 322, par exemple, le reste du pourtour du disque étant dépourvu de moyen d'engagement. La lèvre prend appui sur le rebord annulaire 230 de la plaque qui comprend la série de dents 210 qui occupe toute la circonférence du bord de l'orifice. Bien entendu, les dents du moyen d'arrêt pourraient être remplacées par d'autres éléments de retenue équivalents comme des stries par exemple. De même, le moyen d'engagement 32 porté par le disque pourrait n'être constitué que d'un seul élément en saillie par exemple, sans que l'on sorte pour autant du cadre de l'invention.

La figure 11 et 12 illustre une variante de l'invention dans laquelle le moyen d'arrêt en rotation de la plaque de base 2 par rapport au disque 3 comprend une série de stries 310 garnissant la portion de surface inclinée 300 du bord 30 du disque qui entre en contact de la portion de surface 200 du bord 20 de la plaque de base. Le moyen d'arrêt comprend aussi au moins un moyen d'engagement en saillie 22 constitué d'au moins un pion, par exemple, positionné de façon inclinée sur la portion de surface 200 du bord de la plaque de base. Comme dans les exemples précédents, il est important que le moyen d'engagement n'occupe qu'une portion d'arc restreinte du bord de la plaque; ceci afin de favoriser le dégagement latéral de la plaque par rapport au disque, de préférence du côté opposé au disque.

Toutefois, on peut envisager que deux moyens d'engagement soient disposés de façon diamétralement opposée selon une certaine direction sur le bord du disque afin d'assurer un meilleur blocage en rotation de la plaque de base tout en rendant possible le désengagement après dévissage partiel des vis d'ancrage dans une direction radiale perpendiculaire à direction reliant les moyens d'engagement opposés.

Afin de faciliter le désengagement, on prévoit un certain jeu entre le rebord annulaire inférieur du disque et le rebord annulaire supérieur de la plaque de base.

Comme le montre le mode de réalisation de la figure 13, on peut aussi prévoir d'intégrer au dispositif un moyen élastique agissant horizontalement sur le disque pour faciliter le désengagement du moyen d'arrêt. Le moyen élastique 5 comprend, par exemple, deux éléments de ressort 50, 51 situés de part et d'autre du moyen d'engagement 22 et qui exerce une poussée contre le bord 30 du disque. Les éléments de ressort 50, 51 sont, par exemple, des éléments du type à lame élastique en métal. Ils pourraient être remplacés aussi par des tampons en élastomère ou tout autre moyen équivalent. Lorsque les vis sont partiellement déserrées, la force des éléments de ressort tend à déplacer le disque sur le côté par rapport à la plaque de base par glissement sur la rampe formée par les portions de surface en contact; le moyen d'engagement 22 est alors désengagé des stries 310 présentes sur le bord du disque. Le réglage en rotation devient alors possible. Pour replacer le disque dans le logement de la plaque, il suffit d'appliquer une contre-pression sur les éléments de ressort par poussée latérale du disque en direction de ces éléments élastiques.

Les figures 14 et 15 présentent un autre mode possible de l'invention. Dans ce cas particulier, le disque 3A est rendu mobile en rotation et la plaque de base 2A est reliée directement à la planche par les moyens d'ancrage 4. Des moyens de fixation 6 sont montés directement sur le disque. Dans l'exemple figuré, ces moyens de fixation 6 sont constitués d'un élément de support avant 60 et d'un élément de support arrière 61 opposé à l'élément de support avant. Ces éléments se présentent sous forme de boucles de fils résistants à la flexion et la torsion sur lesquelles sont montés coulissant des éléments de positionnement de la chaussure 62, 63. Ces éléments de positionnement sont d'une part un élément arrière 63 en forme d'étrier dans lequel doit prendre position l'arrière d'une semelle de chaussure et un élément avant 62 en forme d'étrier et qui comprend un levier de verrouilage 620 destiné à s'engager sur le rebord avant de la semelle de la chaussure.

De la même manière que pour les modes précédents, le disque 3A et la plaque de base 2A sont en contact l'un avec l'autre selon des portions de surface respectives 200, 300 qui sont inclinées par rapport au plan horizontal de référence de façon à constituer une rampe de glissement favorisant le décentrage du disque par rapport à la plaque de base lorsque les vis 4 qui retiennent la plaque de base sur la planche sont en partie déserrées. Le disque présente la même structure de stries sur la portion de surface tronconique 300 que le disque de la figure 12. Les stries du disque garnissent donc le pourtour entier de la portion de surface 300. En revanche, le bord de l'orifice de la plaque de base 2A comprend un moyen d'engagement sous la forme d'un pion incliné 22, par exemple, qui s'engage dans les stries du disque au serrage des vis 4.

Les éléments constituant le dispositif selon l'invention peuvent être choisis dans des matériaux résistants tels que certains métaux; en acier, en aluminium ou certains alliages métalliques. On peut aussi utiliser certains plastiques injectés, renforcés de préférence, pour réaliser tout ou partie des éléments du dispositif.

Bien entendu, d'autres modes possibles peuvent âtre envisagés sans que l'on sorte pour autant du cadre de la présente invention défini par les revendications qui suivent.

## Revendications

1. Dispositif de réglage de position d'une fixation sur une planche de glisse, en particulier de surf de neige comprenant:
une plaque de base (2, 2A) munie d'un orifice circulaire (20) et d'un bord (21) de l'orifice comprenant une première portion de surface périphérique (200);
un disque central (3, 3A) ayant un contour qui déborde dudit orifice circulaire (20) et comprenant un bord périphérique (30) présentant une seconde portion de surface (300) destinée à entrer au contact de ladite première portion de surface (200) lors de l'emboîtement du disque dans l'orifice de la plaque de base,
des moyens d'ancrage (4) du disque central (3); ou respectivement de ladite plaque de base (2A) pour la liaison sur la planche actionnables au serrage pour maintenir fermement le contact des portions de surface entre elles (200, 300) sans possibilité de mouvement en rotation de la plaque de base (3) par rapport au disque; ou respectivement du disque central (3A) par rapport à ladite plaque de base (2A),
caractérisé en ce que l'une au moins desdites portions de surface (200, 300) constitue une rampe de glissement pour l'autre portion de surface et en ce que le dispositif comprend, par ailleurs,
un moyen d'arrêt en rotation de la plaque de base (2) par rapport au disque central (3); ou respectivement du disque central (3A) par rapport à ladite plaque de base (2A), dans une position d'engagement lorsque les moyens d'ancrage (4) sont actionnés au serrage et aptes au désengagement, par glissement d'une desdites portions de surfaces (200, 300) sur la rampe formée par l'autre et décentrage du disque central par rapport à l'orifice de la plaque lorsque les moyens d'ancrage (4) sont seulement partiellement desserrés; autorisant ainsi un mouvement en rotation de la plaque de base (2) par rapport au disque central (3); ou respectivement du disque central (3A) par rapport à ladite plaque de base (2A).

2. Dispositif de réglage de position d'une fixation sur une planche de glisse selon la revendication 1, caractérisé en ce que les deux portions de surfaces (200, 300) ont une forme complémentaire frusto-conique.

3. Dispositif de réglage de position d'une fixation sur une planche de glisse selon la revendication 1 ou 2, caractérisé en ce que les moyens d'ancrage (4) sont constitués de plusieurs vis passant au travers de trous répartis sur le disque central et destinées à s'ancrer dans la planche de glisse; le desserrage partiel des vis permettant un décentrage du disque par rapport à l'orifice de la plaque de base par déplacement latéral de la plaque de base entrainant une inclinaison forcée du disque central.

4. Dispositif de réglage de position d'une fixation sur une planche de glisse selon la revendication 1, 2 ou 3, caractérisé en ce que les portions de surface (200, 300) en contact l'une sur l'autre présentent une pente par rapport au plan général de la plaque de base comprise entre 25 et 45 degrés; de préférence comprise entre 30 et 35 degrés (valeurs limites incluses).

5. Dispositif de réglage de position d'une fixation sur une planche de glisse selon l'une quelconque des revendications précédentes, caractérisé en ce que le moyen d'arrêt en rotation de la plaque de base (2) sur la planche est formé par l'engrènement d'une série de dents ou de stries (310, 210) positionnées sur tout le pourtour du bord (30) du disque (3); ou respectivement sur le pourtour du bord (21) de la plaque (2), en prise avec au moins un moyen d'engagement (22, 32) occupant une faible portion d'arc; comprenant au moins un élément en saillie (220, 221, 222, 320, 321, 322), et positionné sur la plaque de base (2); ou respectivement sur le bord (30) du disque (3).

6. Dispositif de réglage de position d'une fixation sur une planche de glisse selon la revendication 5, caractérisé en ce que le bord périphérique du disque central (3) comprend une lèvre supérieure (330) portant ladite série de dents ou stries (310); ou respectivement ledit moyen d'engagement (32); ladite lèvre prolongeant radialement la portion de surface (300) et prenant appui sur un rebord annulaire (230) du bord (21) de l'orifice de la plaque de base lorsque le disque est en position emboîtée dans l'orifice; ledit rebord (230) portant ledit moyen d'engagement (22); ou respectivement, ladite série de dents ou de stries (210).

7. Dispositif de réglage de position d'une fixation sur une planche de glisse selon la revendication 6, caractérisé en ce que l' (les) élément(s) en saillie (220, 221, 222) du moyen d'engagement (22) est (sont) constitué (s) d'un (de) pion(s) orienté(s) verticalement et logé(s) dans ledit rebord (230) de la plaque; ledit (lesdits) pion(s) coopérant avec une série de dents (310) garnissant la périphérie de ladite lèvre (330) du disque.

8. Dispositif de réglage de position d'une fixation sur une planche de glisse selon l'une quelconque des revendications 1 à 4, caractérisé en ce que le moyen d'arrêt en rotation de la plaque de base (2) par rapport au disque (3) comprend une série de stries (310) garnissant la portion de surface inclinée (300) du bord (30) du disque qui entre en contact de la portion de surface (200) du bord (20) de la plaque de base; Le moyen d'arrêt comprenant aussi au moins un moyen d'engagement en saillie (22) positionné de façon inclinée sur la portion de surface (200) du bord de la plaque de base.

9. Dispositif de réglage de position d'une fixation sur une planche de glisse selon l'une quelconque des revendications 1 à 4, caractérisé en ce que la plaque de base (2) comprend un moyen élastique (5) et qui exerce une poussée contre le bord (30) du disque afin de favoriser le désengagement du moyen d'arrêt en rotation.

10. Dispositif de réglage de position d'une fixation sur une planche de glisse selon la revendication 9, caractérisé en ce que le moyen élastique se compose de deux éléments de ressort (50, 51) du type à lame élastique en métal, situés de part et d'autre du moyen d'engagement (22).
